# EUROPÄISCHE PATENTSCHRIFT

(11) **EP 0 818 221 B1**
(45) Veröffentlichungstag und Bekanntmachung des Hinweises auf die Patenterteilung: **15.09.1999**
(21) Anmeldenummer: 97110684.4
(22) Anmeldetag: 01.07.1997
(51) Int. Cl.: A63C 9/08

(54) **Bindung für Snowboards oder dergleichen**
Binding for snowboard or similar
Fixation pour surf des neiges ou similaires

(30) Priorität: 11.07.1996 DE 19627808
(43) Veröffentlichungstag der Anmeldung: 14.01.1998
(73) Patentinhaber: Marker Deutschland GmbH, 82438 Eschenlohe (DE)
(72) Erfinder: Keller, Alexander, 82497 Unterammergau (DE)
(74) Vertreter: Patentanwalts-Partnerschaft Rotermund + Pfusch

(56) Entgegenhaltungen:
- WO-A-94/21339
- WO-A-96/29126
- DE-A- 4 219 036
- DE-U- 9 406 441
- DE-U- 29 601 721
- FR-A- 2 702 388
- FR-A- 2 726 480
- US-A- 5 188 386
- US-A- 5 577 755
- US-A- 5 586 779

## Beschreibung

Die Erfindung betrifft eine Bindung für Snowboards od.dgl. mit einer auf der Oberseite des Snowboards od.dgl. anzuordnenden Basisplatte sowie einer daran angeordneten Schuhhalterung und mit einer zur Halterung der Basisplatte am Snowboard od.dgl. dienenden kreisförmigen Flanschplatte, welche auf eine kreisförmige Öffnung der Basisplatte aufsetzbar und mit dem Snowboard od.dgl. fest verbindbar ist, wobei ein den Rand der Kreisöffnung überragender Randbereich der Flanschplatte die Basisplatte form- und/oder kraftschlüssig Flanschplatte die Basisplatte form- und/oder kraftschlüssig haltert bzw. am Snowboard od.dgl. verspannt. Eine solche Bindung ist aus der DE 42 19 036 A bekannt.

Die Erfindung bezieht sich auch auf die kinematisch umgekehrte" Anordnung, bei der die Basisplatte kreisförmig und die Flanschplatte ringförmig ist, derart, daß ein Rand am Innenumfang der Flanschplatte den Außenumfangsrand der Basisplatte überragt und form- bzw. kraftschlüssig haltert bzw. am Snowboard od.dgl. verspannt. Eine solche Bindung ist aus der FR 2 726 480 A bekannt.

Bindungen der eingangs angegebenen Art sind bekannt und auf dem Markt erhältlich. Die kreisförmige Flanschplatte kann in unterschiedlichen, relativ zueinander in Längs- und Querrichtung des Snowboards versetzten Positionen am Snowboard befestigt werden, wobei die Basisplatte zwischen der Oberseiti des Snowboards und einem eine Randzone der Kreisöffnung der Basisplatte übergreifenden Randbereich der Flanschplatte festgeklemmt wird. Durch gegengleiche Verzahnungen an den einander zugewandten Stirnseiten der einander überlappenden Randbereiche von Flanschplatte und Kreisöffnung der Basisplatte kann die Position der Basisplatte zusätzlich durch Formschluß mit der Flanschplatte gesichert sein.

Der Vorteil dieser Bauweise liegt darin, daß bei der Positionierung der Flanschplatten lediglich der gewünschte Abstand zwischen den Füßen des Snowboardfahrers auf dem Snowboard sowie die Positionen der Mittelfußbereiche berücksichtigt werden müssen. Die jeweilige Dreheinstellung der Basisplatte, d.h. die Winkelstellung der Längsachse der Basisplatte bzw. des Schuhs relativ zur Längsachse des Snowboards, kann vor der Verspannung der Basisplatte zwischen Snowboardoberseite und Flanschplatte praktisch beliebig - mit einer durch die ineinander greifenden Verzahnungen an Flansch- und Basisplatte vorgegebenen Feinheit - eingestellt werden.

Gleichzeitig wird berücksichtigt, daß eine nachträgliche Änderung der Drehstellung der Basisplatte vergleichsweise oft gewünscht wird, während eine Veränderung der Position der Flanschplatten nur selten notwendig oder wünschenswert ist. Zur Änderung der Drehstellung der Basisplatte braucht die jeweilige Flanschplatte nur so weit gelockert zu werden, daß der Kraft- bzw. Formschluß zwischen den beiden Platten aufgehoben wird.

Gleichwohl ist es insbesondere für Snowboards, die im Verleih von vielen Snowboardfahrern kurz nacheinander benutzt werden, erwünscht, die Drehstellung der Basisplatte noch leichter ändern zu können.

Diese Aufgabe wird erfindungsgemäß dadurch gelöst, daß über der Flanschplatte eine Spannscheibe angeordnet ist, daß die Flanschplatte am Snowboard od.dgl. bezüglich ihrer Hochachse höhenbeweglich und undrehbar und die Spannscheibe bezüglich ihrer Hochachse höhenbeweglich und drehbar gehaltert ist, und daß die Spannscheibe bei Drehung in einer Richtung zunehmend axial gegen die Flanschplatte verspannt wird und bei Drehung in entgegengesetzter Richtung eine zunehmende Höhenbeweglichkeit der Flanschplatte ermöglicht.

Die Erfindung beruht auf dem allgemeinen Gedanken, die Flanschplatte durch separate Organe einerseits gegenüber Drehung um die Hochachse und andererseits gegenüber axialen Hüben festzulegen und dabei die letzteren Befestigungselemente so auszubilden, daß eine schnelle Umstellung zwischen axialer Beweglichkeit und axial fester Halterung der Flanschplatte möglich ist.

Gemäß einer bevorzugten Ausführungsform der Erfindung ist der Flanschplatte eine Hubfederung zugeordnet, welche die Flanschplatte gegen die Spannscheibe zu drängen und damit aus einem Formschluß mit der Basisplatte auszuheben sucht.

In konstruktiv besonders bevorzugter Weise sind Flanschplatte und Spannscheibe mittels gemeinsamer Bolzen am Snowboard od.dgl. gehaltert, wobei die Bolzen einerseits in der Flanschplatte angeordnete Löcher praktisch ohne radiales Spiel und andererseits in der Spannscheibe angeordnete bogenförmige Langlöcher durchsetzen und an den Bolzen angeordnete Köpfe mit an den Langlöchern ausgebildeten Bahnen zusammenwirken, die in einer Richtung der Langlöcher ansteigende Rampen bilden.

Dabei können die Bolzen an einer Befestigungsplatte gehaltert sein, die sich ihrerseits am Snowboard od.dgl. verstellbar befestigen läßt und als Drehlager der Basisplatte dienen kann.

Bei allen Ausführungsformen kann die Spannscheibe neben ihrer Spannfunktion auch die Funktion einer Abdeckung der Flanschplatte übernehmen, so daß Konkavitäten der Flanschplatte sowie deren Befestigungselemente schneedicht überdacht werden und im Mittelfußbereich der Bindung weniger leicht Schnee und Eis haften bleiben kann.

Eine derartige Abdeckplatte ist auch dann vorteilhaft, wenn die Flanschplatte am Snowboard od.dgl. in herkömmlicher Weise unmittelbar durch Schrauben od.dgl. befestigt ist.

Im Übrigen wird hinsichtlich bevorzugter Merkmale der Erfindung auf die Ansprüche sowie die nachfolgende Erläuterung der Zeichnung verwiesen, anhand der besonders bevorzugte Ausführungsformen bzw. Merkmale der Erfindung erläutert werden.

Dabei zeigt
- Fig. 1: eine Draufsicht auf die Bindung im Bereich der Flanschplatte,
- Fig. 2: ein Schnittbild entsprechend der Schnittlinie II-II in Fig. 1, wobei der verspannte Zustand der Flanschplatte dargestellt ist,
- Fig. 3: ein der Fig. 2 entsprechendes Schnittbild bei angehobener Flanschplatte,
- Fig. 4: eine Seitenansicht von Befestigungsplatte, Flanschplatte und Spannscheibe in Explosionsdarstellung und
- Fig. 5: einen (abgewickelten) Vertikalschnitt längs der bogenförmigen Mittellängsachse eines Langloches in der Spannscheibe gemäß der Schnittlinie V-V in Fig. 1.

Die nicht näher dargestellte Snowboardbindung besitzt eine auf der Oberseite des Snowboards 1 anzubringende Basisplatte 2, welche nicht dargestellte Schuhhalterungen trägt und im Mittelfußbereich eine große zentrale Kreisöffnung aufweist, deren Randbereich mit einer stirnseitigen, leicht konischen Verzahnung versehen ist.

Innerhalb der genannten Kreisöffnung ist eine entsprechend kreisförmige Befestigungsplatte 3 angeordnet, welche sich mit dem Snowboard 1 mittels Befestigungsschrauben fest verspannen läßt. Zur Aufnahme der Befestigungsschrauben besitzt das Snowboard üblicherweise vorbereitete, stark belastbare Gewindepositionen bzw. Gewindeteile. Um eine Halterung der Befestigungsplatte 3 in unterschiedlichen Lagen relativ zu den Gewindepositionen bzw. -teilen im Snowboard 1 zu ermöglichen, ist in der Befestigungsplatte 3 ein Lochmuster 3' zur Aufnahme der Befestigungsschrauben vorgesehen. Durch eine zentrale Öffnung 3'' in der Befestigungsplatte 3 bleibt bei deren Montage eine ggf. auf dem Snowboard 1 angebrachte Markierung für die gewünschte Position der Befestigungsplatte 3 sichtbar.

Die Befestigungsplatte 3 vermag die Basisplatte 2 für sich allein nicht zu haltern. Vielmehr bildet die Befestigungsplatte 3 lediglich einen in Höhenrichtung sehr kurzen Achsstumpf, um den sich die Basisplatte 2 zu drehen vermag.

An der Befestigungsplatte 3 sind mehrere, im dargestellten Beispiel vier Gewindestehbolzen 4 angeordnet, auf die sich Schraubhülsen 5 aufdrehen lassen. Diese Schraubhülsen 5 besitzen breitrandige Köpfe mit balliger, entsprechend einem Kugelabschnitt geformter Unterseite.

Im Zentrum der Befestigungsplatte 3 ist eine Schraubendruckfeder 6 angeordnet.

Mit den auf die Gewindestehbolzen 4 aufgedrehten Schraubhülsen 5 werden an der Befestigungsplatte 3 eine Flanschplatte 7 sowie darüber eine Spannscheibe 8 gehaltert. Die Flanschplatte 7 besitzt zur Aufnahme der Schraubhülsen 5 passende Rundlöcher, durch die die Flanschplatte 7 an den Schraubhülsen 5 undrehbar jedoch in Richtung der Hülsenachsen axial beweglich gehaltert wird.

Die Flanschplatte 7 ist so bemessen, daß sie den Randbereich der Kreisöffnung der Basisplatte 2 von oben überlappt. Auf der Unterseite des Randbereiches der Flanschplatte 7 ist eine zur stirnseitigen Verzahnung des Randbereiches der Kreisöffnung der Basisplatte 2 gegengleiche Verzahnung angeordnet, welche in die vorgenannte Verzahnung der Basisplatte 2 einzugreifen vermag.

Die Spannscheibe 8 besitzt von den Schraubhülsen 5 durchsetzte bogenförmige Langlöcher 9, deren Krümmungszentrum in das Zentrum der Spannscheibe 8 fällt. Beidseitig der Langlöcher 9 ist eine im Querschnitt kreisbogenförmige Lagerfläche 10 für die ballige Unterseite der Köpfe der Schraubhülsen 5 ausgebildet, und zwar derart, daß diese Lagerflächen 10 in einer Umfangsrichtung der Spannscheibe 8 ansteigende Rampen bilden, welche an ihren oberen Enden gegenüber der Oberseite der Spannscheibe 8 um ein Maß tiefer liegen, welches etwa der Höhe der Köpfe der Schraubhülsen 5 entspricht.

Die Schraubendruckfeder 6 sucht die Flanschplatte 7 sowie die Spannscheibe 8 anzuheben, derart, daß der stirnseitig verzahnte Rand der Flanschplatte 7 aus der entsprechenden Gegenverzahnung der Basisplatte 2 auszutreten sucht.

Wird nun die Spannscheibe 8 mittels eines Werkzeuges oder durch Eingriff in Griffmulden 11 um ihr Zentrum gedreht, so gelangen die Köpfe der Schraubhülsen 5 je nach Drehrichtung in den bezüglich der Oberseite der Spannscheibe 8 höheren Bereich der Lagerflächen 10 oder in deren tieferen Bereich. Im ersteren Fall wird die Spannscheibe 8 zunehmend in Abwärtsrichtung gegen das Snowboard 1 gedrängt, mit der Folge, daß die Flanschplatte 7 gegen das Snowboard 1 niedergedrückt und die Basisplatte 2 zwischen Snowboard 1 und Flanschplatte 7 kraftschlüssig eingeklemmt wird, wobei gleichzeitig die stirnseitige Verzahnung der Flanschplatte 7 in die Gegenverzahnung der Basisplatte 2 eingreift, so daß die Basisplatte 2 auch durch Formschluß mit der Flanschplatte 7 in der jeweiligen Drehstellung festgehalten wird. Gemäß Fig. 5 können die Köpfe der Schraubhülsen 5 am oberen Ende der Lagerflächen 10, d.h. wenn die Spannscheibe axial gegen die Oberseite des Snowboards vorgeschoben worden ist, von einer Vertiefung 10' der Lagerfläche rastartig aufgenommen werden, so daß die Lage der Spannscheibe 8 bajonettartig" gesichert wird.

Wird die Spannscheibe 8 in der entgegengesetzten Richtung gedreht, so gelangen die Köpfe der Schraubhülsen 5 in den bezüglich der Oberseite der Spannscheibe 8 tieferen Bereich der Lagerflächen 10, mit der Folge, daß die Flanschplatte 7 sowie die Spannscheibe 8 von der Schraubendruckfeder 6 angehoben werden, wobei die stirnseitige Verzahnung der Flanschplatte 7 aus der Gegenverzahnung der Basisplatte 2 austritt und die Basisplatte 2 auf dem Snowboard 1 um das Zentrum der Befestigungsplatte 3 gedreht werden kann.

Abweichend von der dargestellten Ausführungsform kann anstelle der Schraubendruckfeder 6 auch ein anderes Druckfederelement, beispielsweise. eine Blattfeder, angeordnet sein. Gegebenenfalls kann auch auf derartige, die Flanschplatte 7 sowie die Spannscheibe 8 in Aufwärtsrichtung drängende Federelemente verzichtet werden, wenn die ineinandergreifenden Verzahnungen von Basisplatte 2 und Flanschplatte 7 hinreichend schräge Zahnflanken aufweisen, so daß eine Drehung der Basisplatte 2 möglich wird, sobald die Flanschplatte 7 durch entsprechende Drehverstellung der Spannscheibe 8 eine hinreichende Hubbeweglichkeit erreicht.

Die Oberseite der Spannscheibe 8 kann als Beschriftungsträger od.dgl. dienen und beispielsweise Hinweise auf besondere Eigenschaften der Snowboardbindung tragen. Ggf. kann der Snowboardfahrer auf diese Weise darauf aufmerksam gemacht werden, daß Snowboardbindungen, anders als Skibindungen, im Falle eines Sturzes oder einer Kollision nicht auslösen sollen.

Abweichend von der dargestellten Ausführungsform kann die Flanschplatte 7 auch direkt am Snowboard 1 befestigt sein. In diesem Falle können Konkavitäten und/oder Befestigungselemente der Flanschplatte 7 durch eine anstelle der Spannscheibe 8 angeordneten Abdeckscheibe überdeckt werden, welche beispielsweise mit angeformten Rasthaken in einer Zentralöffnung der Flanschplatte 7 einschnappen kann. Durch die Abdeckscheibe kann, wie bei der Spannscheibe 8, im Mittelfußbereich der Bindung eine glatte Fläche gebildet werden, an der kaum Schnee oder Eis haften bleiben können.

Die Abdeckscheibe kann auch auf der Spannscheibe angeordnet sein und die Langlöcher 9, die rampenartigen Gleitbahnen 10 sowie die Köpfe der Schraubhülsen abdecken.

Anstelle der Griffmulden 11 oder zusätzlich zu den Griffmulden 11 kann an der Spannscheibe 8 oder an einem damit drehfest verbundenen bzw. verbindbaren Teil, z.B. an der Abdeckscheibe, ein Hebel als Handhabe zur Drehung der Spannscheibe 8 angeordnet sein.

Bei allen Ausführungsformen sollte die Spannscheibe 8 aus einem hochbelastbaren Material bestehen, z.B. Metall oder (armierter) Kunststoff.

## Patentansprüche

1. Bindung für Snowboards od.dgl., mit einer auf der Oberseite des Snowboards od.dgl. anzuordnenden Basisplatte sowie einer daran angeordneten Schuhhalterung und mit einer zur Halterung der Basisplatte am Snowboard od.dgl. dienenden kreisförmigen Flanschplatte, welche auf eine kreisförmige Öffnung der Basisplatte aufsetzbar und mit dem Snowboard od.dgl. fest verbindbar ist, wobei ein den Rand der kreisförmigen Öffnung überragender Randbereich der Flanschplatte die Basisplatte form- und/oder kraftschlüssig haltert bzw. am Snowboard od.dgl. verspannt,
**dadurch gekennzeichnet,**
daß über der Flanschplatte (7) eine Spannscheibe (8) angeordnet ist, daß die Flanschplatte (7) am Snowboard od.dgl. bezüglich ihrer Hochachse höhenbeweglich und undrehbar und die Spannscheibe (8) bezüglich ihrer Hochachse höhenbeweglich und drehbar gehaltert ist, und daß die Spannscheibe (8) bei Drehung in einer Richtung zunehmend axial gegen die Flanschplatte (7) verspannt wird und bei Drehung in entgegengesetzter Richtung eine zunehmende Höhenbeweglichkeit der Flanschplatte (7) ermöglicht.

2. Bindung für Snowboards od.dgl. mit einer auf der Oberseite des Snowboards od.dgl. anzuordnenden, in Draufsicht im wesentlichen kreisförmigen Basisplatte sowie einer daran angeordneten Schuhhalterung und mit einer zur Halterung der Basisplatte am Snowboard od.dgl. dienenden ringförmigen Flanschplatte, welche auf den Rand der Basisplatte aufsetzbar und mit dem Snowboard od.dgl. fest verbindbar ist, wobei ein den Außenrand der Basisplatte überragender Randbereich am Innenumfang der Flanschplatte die Basisplatte form- und/oder kraftschlüssig haltert bzw. am Snowboard od.dgl. verspannt,
**dadurch gekennzeichnet,**
daß über der Flanschplatte (7) eine ringförmige Spannscheibe (8) angeordnet ist, daß die Flanschplatte (7) am Snowboard od.dgl. bezüglich ihrer Hochachse höhenbeweglich und undrehbar und die Spannscheibe (8) bezüglich ihrer Hochachse höhenbeweglich und drehbar gehaltert ist, und daß die Spannscheibe (8) bei Drehung in einer Richtung zunehmend axial gegen die Flanschplatte (7) verspannt wird und bei Drehung in entgegengesetzter Richtung eine zunehmende Höhenbeweglichkeit der Flanschplatte (7) vermöglicht.

3. Bindung nach Anspruch 1 oder 2,
**dadurch gekennzeichnet,**
daß unterhalb der Flanschplatte (7) eine Hubfederung (6) angeordnet ist, welche die Flanschplatte (7) sowie die Spannscheibe (8) von der Oberseite des Snowboards (1) od.dgl. abzuheben sucht.

4. Bindung nach einem der Ansprüche 1 bis 3,
**dadurch gekennzeichnet,**
daß Flanschplatte (7) und Spannscheibe (8) mittels gemeinsamer Bolzen (4,5) am Snowboard (1) od.dgl. gehaltert sind, wobei die Bolzen (4,5) einerseits in der Flanschplatte (7) angeordnete Löcher praktisch ohne radiales Spiel und andererseits in der Spannscheibe (8) angeordnete bogenförmige Langlöcher mit in das Zentrum der Spannscheibe (8) fallendem Krümmungszentrum durchsetzen und wobei an den Bolzen (4,5) angeordnete Köpfe mit an den Langlöchern (9) ausgebildeten Lagerflächen (10) zusammenwirken, die in einer Richtung der Langlöcher (9) ansteigende Rampen bilden.

5. Bindung nach Anspruch 4,
**dadurch gekennzeichnet,**
daß am oberen Ende der Rampen jeweils Vertiefungen zur Aufnahme der Köpfe der Bolzen (4,5) anschließen und mit den Köpfen rastartig bzw. bajonettartig zur Lagesicherung der Spannscheibe zusammenwirken.

6. Bindung nach Anspruch 4 oder 5,
**dadurch gekennzeichnet,**
daß die Bolzen, (4,5) an einer Befestigungsplatte (3) gehaltert sind, die sich ihrerseits am Snowboard (1) verstellbar befestigen läßt.

7. Bindung nach Anspruch 6,
**dadurch gekennzeichnet,**
daß die Befestigungsplatte (3) als radiales Drehlager der Basisplatte (2) ausgebildet ist.

8. Bindung für Snowboards od.dgl., mit einer auf der Oberseite des Snowboards od.dgl. anzuordnenden Basisplatte sowie einer daran angeordneten Schuhhalterung und mit einer zur Halterung am Snowboard od.dgl. dienenden Flanschplatte, welche auf einen Rand der Basisplatte aufsetzbar und mit dem Snowboard od.dgl. fest verspannbar ist, wobei ein den Rand der Basisplatte überragender Randbereich der Flanschplatte die Basisplatte form- und/oder kraftschlüssig am Snowboard haltert, nach einem der Ansprüche 1 bis 7,
**dadurch gekennzeichnet,**
daß über der Flanschplatte (7) eine deren Konkavitäten sowie Befestigungselemente zumindest teilweise überdeckende Spannscheibe (8) angeordnet ist.

9. Bindung nach Anspruch 8,
**dadurch gekennzeichnet,**
daß die Oberseite der Spannscheibe im montierten Zustand in etwa gleicher Ebene wie die Oberseite der Basisplatte liegt und/oder eine Tritt- bzw. Stützfläche für den von der Bindung zu halternden Schuh bildet.

10. Bindung nach einem der Ansprüche 1 bis 9,
**dadurch gekennzeichnet,**
daß über der Spannscheibe (8) eine Abdeckscheibe angeordnet ist, welche Konkavitäten der Spannscheibe (8) und/oder deren Halterungen (4,5) sowie mit den Halterungen (4,5) zusammenwirkende Bereiche (9) abdeckt.

11. Bindung nach einem der Ansprüche 1 bis 10,
**dadurch gekennzeichnet,**
daß an der Spannscheibe (8) bzw. an einem damit drehfest verbundenen Teil Griffmulden und/oder ein Hebel als Handhabe zur Drehung der Spannscheibe angeordnet sind.

## Claims

1. Binding for snowboards or the like, having a base plate, which is to be arranged on the top side of the snowboard or the like, and a boot-retaining means which is arranged on said base plate, and having a circular flange plate which serves for retaining the base plate on the snowboard or the like, can be positioned on a circular opening of the base plate and can be connected fixedly to the snowboard or the like, a flange-plate border region which projects beyond the border of the circular opening retaining the base plate in a positively and/or frictionally locking manner and bracing it on the snowboard or the like, characterized in that a clamping disk (8) is arranged above the flange plate (7), in that the flange plate (7) is retained on the snowboard or the like such that it is non-rotatable and vertically movable with respect to its vertical axis, and the clamping disk (8) is retained such that it is rotatable and vertically movable with respect to its vertical axis, and in that the clamping disk (8), upon rotation in one direction, is braced increasingly in the axial direction against the flange plate (7) and, upon rotation in the opposite direction, permits increasing vertical movement of the flange plate (7).

2. Binding for snowboards or the like, having a base plate, which is essentially circular in plan view and is to be arranged on the top side of the snow board of the like, and a boot-retaining means which is arranged on said base plate, and having an annular flange plate which serves for retaining the base plate on the snowboard or the like, can be positioned on the border of the base plate and can be connected fixedly to the snowboard or the like, a border region which is located on the inner circumference of said flange plate and projects beyond the outer border of the base plate retaining the base plate in a positively and/or frictionally locking manner and bracing it on the snowboard or the like, characterized in that an annular clamping disk (8) is arranged above the flange plate (7), in that the flange plate (7) is retained on the snowboard or the like such that it is non-rotatable and vertically movable with respect to its vertical axis, and the clamping disk (8) is retained such that it is rotatable and vertically movable with respect to its vertical axis, and in that the clamping disk (8), upon rotation in one direction, is braced increasingly in the axial direction against the flange plate (7) and, upon rotation in the opposite direction, permits increasing vertical movement of the flange plate (7).

3. Binding according to Claim 1 or 2, characterized in that there is arranged beneath the flange plate (8) a resilient lifting arrangement (6) which tries to lift the flange plate (7) and the clamping disk (8) from the top side of the snowboard (1) or the like.

4. Binding according to one of Claims 1 to 3, characterized in that the flange plate (7) and clamping disk (8) are retained on the snowboard (1) or the like by means of common bolts (4, 5), the bolts (4, 5) passing through, on the one hand, virtually without any radial play, holes which are arranged in the flange plate (7) and, on the other hand, arcuate slots which are arranged in the clamping disk (8) and of which the centre of curvature falls in the centre of the clamping disk (8), and heads which are arranged on the bolts (4, 5) interacting with bearing surfaces (10) which are provided on the slots (9) and form ramps which rise in one direction of the slots (9).

5. Binding according to Claim 4, characterized in that the top end of the ramps is adjoined in each case by depressions which are intended for receiving the heads of the bolts (4, 5) and interact with the heads in the manner of a catch or bayonet fastening for the purpose of securing the clamping disk in position.

6. Binding according to Claim 4 or 5, characterized in that the bolts (4, 5) are retained on a fastening plate (3) which, for its part, can be fastened adjustably on the snowboard (1).

7. Binding according to Claim 6, characterized in that the fastening plate (3) is designed as a radial rotary bearing of the base plate (2).

8. Binding for snowboards or the like, having a base plate, which is to be arranged on the top side of the snowboard or the like, and a boot retaining means which is arranged on said base plate, and having a flange plate which serves for retaining the base plate on the snowboard or the like, can be positioned on a border of the base plate and can be braced fixedly to the snowboard or the like, a flange-plate border region which projects beyond the border of the base plate retaining the base plate in a positively and/or frictionally locking manner on the snowboard, according to one of Claims 1 to 7, characterized in that there is arranged above the flange plate (7) a clamping disk (8) which at least partially covers over fastening elements and concave regions of said flange plate.

9. Binding according to Claim 8, characterized in that, in the fitted state, the top side of the clamping disk is located in approximately the same plane as the top side of the base plate and/or forms a tread or supporting surface for the boot which is to be retained by the binding.

10. Binding according to one of Claims 1 to 9, characterized in that there is arranged above the clamping disk (8) a covering disk which covers over concave regions of the clamping disk (8) and/or the retaining means (4, 5) thereof as well as regions (9) which interact with the retaining means (4, 5).

11. Binding according to one of Claims 1 to 10, characterized in that the clamping disk (8), or a part which is connected thereto in a rotationally fixed manner, has arranged on it grip hollows and/or a lever in the form of a handle for rotating the clamping disk.

## Revendications

1. Fixation pour snowboards ou similaires, comprenant une plaque de base à disposer sur la surface supérieure du snowboard ou similaire ainsi qu'une attache pour chaussure disposée par-dessus celle-ci, et comprenant une plaque de bride de forme circulaire servant à attacher la plaque de base sur le snowboard ou similaire, laquelle plaque de bride peut être placée sur une ouverture circulaire de la plaque de base et être reliée solidement au snowboard ou similaire, une zone de bord de la plaque de bride dépassant du bord de l'ouverture circulaire retenant la plaque de base par engagement positif et/ou par adhérence, ou serrant cette dernière sur le snowboard ou similaire,
caractérisée en ce
qu'un disque de serrage (8) est disposé par-dessus la plaque de bride (7), en ce que la plaque de bride (7) est montée sur le snowboard ou similaire de manière fixe en rotation et mobile verticalement par rapport à son axe vertical et le disque de serrage (8) est monté de manière rotative et mobile verticalement par rapport à son axe vertical, et en ce que le disque de serrage (8) est serré axialement de manière croissante contre la plaque de bride (7) en tournant dans un sens, et permet une mobilité verticale croissante de la plaque de bride (7) en tournant dans le sens opposé.

2. Fixation pour snowboards ou similaires comportant une plaque de base à disposer sur la surface supérieure du snowboard ou similaire, de forme essentiellement circulaire en vue de dessus, ainsi qu'une attache pour chaussure disposée par-dessus celle-ci, et comprenant une plaque de bride de forme annulaire servant à attacher la plaque de base sur le snowboard ou similaire, laquelle plaque de bride peut être placée sur le bord de la plaque de base et être reliée solidement au snowboard ou similaire, une zone de bord sur le pourtour intérieur de la plaque de bride dépassant du bord extérieur de la plaque de base retenant la plaque de base par engagement positif ou par adhérence, ou serrant cette dernière sur le snowboard ou similaire,
caractérisée en ce
qu'un disque de serrage (8) de forme annulaire est disposé sur la plaque de bride (7), en ce que la plaque de bride (7) est montée sur le snowboard ou similaire de manière fixe en rotation et mobile verticalement par rapport à son axe vertical et le disque de serrage (8) est monté de manière rotative et mobile verticalement par rapport à son axe vertical, et en ce que le disque de serrage (8) est serré axialement de manière croissante contre la plaque de bride (7) en tournant dans un sens, et permet une mobilité verticale croissante de la plaque de bride (7) en tournant dans le sens oppose.

3. Fixation selon la revendication 1 ou 2,
caractérisée en ce
qu'un ressort de poussée (6) est disposé sous la plaque de bride (7), lequel tend à décoller la plaque de bride (7) ainsi que le disque de serrage (8) de la surface supérieure du snowboard (1) ou similaire.

4. Fixation selon l'une quelconque des revendications 1 à 3,
caractérisée en ce
que la plaque de bride (7) et le disque de serrage (8) sont attachés au moyen de boulons communs (4, 5) sur le snowboard (1) ou similaire, les boulons (4, 5) traversant d'une part des trous disposés dans la plaque de bride (7) pratiquement sans jeu radial et d'autre part des trous oblongs de forme courbe disposés dans le disque de serrage (8), leur centre de courbure coïncidant avec le centre du disque de serrage (8), et des têtes disposées sur les boutons (4, 5) coopérant avec les faces d'appui (10) formées sur les trous oblongs (9), qui forment des rampes montantes dans une direction des trous oblongs (9).

5. Fixation selon la revendication 4,
caractérisée en ce
qu'à l'extrémité supérieure des rampes, des renfoncements respectifs sont raccordés pour recevoir les têtes des boutons (4, 5) et coopèrent avec les têtes par engrènement ou par emboîtement de type à baïonnette pour assurer le positionnement du disque de serrage.

6. Fixation selon la revendication 4 ou 5,
caractérisée en ce que
les boutons (4, 5) sont attachés sur une plaque de fixation (3), qui peut être pour sa part, fixée de manière ajustable sur le snowboard (1).

7. Fixation selon la revendication 6,
caractérisée en ce que
la plaque de fixation (3) est conçue en tant que coussinet de pivotement radial de la plaque de base (2).

8. Fixation pour snowboards ou similaires, comprenant une plaque de base à disposer sur la surface supérieure du snowboard ou similaire ainsi qu'une attache pour chaussure disposée par-dessus celle-ci, et comportant une plaque de bride servant à l'attache au snowboard ou similaire, qui peut être placée sur un bord de la plaque de base et être serrée solidement avec le snowboard ou similaire, une zone de bord de la plaque de bride dépassant du bord de la plaque de base retenant la plaque de base sur le snowboard par engagement positif ou par adhérence, selon l'une quelconque des revendications 1 à 7,
caractérisée en ce qu'un disque de serrage (8) est disposé par-dessus la plaque de bride (7), recouvrant au moins partiellement ses concavités ainsi que des éléments de fixation.

9. Fixation selon la revendication 8,
caractérisée en ce que
la surface supérieure du disque de serrage, dans l'état monté, se trouve dans pratiquement le même plan que la surface supérieure de la plaque de base, et/ou forme une surface de marche ou d'appui pour la chaussure à fixer par la fixation.

10. Fixation selon l'une quelconque des revendications 1 à 9,
caractérisée en ce
qu'un disque de recouvrement est disposé par-dessus le disque de serrage (8), lequel recouvre les concavités du disque de serrage (8) et/ou ses attaches (4, 5) ainsi que les zones (9) coopérant avec les attaches (4, 5).

11. Fixation selon l'une quelconque des revendications 1 à 10,
caractérisée en ce que
des poignées concaves et/ou un levier sont disposés sur le disque de serrage (8) ou sur une partie reliée de manière fixe en rotation à celui-ci, en tant qu'auxiliaires de rotation du disque de serrage.
